# EUROPÄISCHE PATENTSCHRIFT

(11) **EP 1 597 077 B1**
(45) Veröffentlichungstag und Bekanntmachung des Hinweises auf die Patenterteilung: **08.04.2009**
(21) Anmeldenummer: 04701000.4
(22) Anmeldetag: 09.01.2004
(51) Int. Cl.: B41F 23/04

(54) **DRUCKMASCHINE MIT BLASLUFTEINHEIT ZUM TROCKNEN EINES BEDRUCKSTOFFES**
PRINTING MACHINE COMPRISING A BLOW AIR UNIT FOR DRYING STOCK
MACHINE A IMPRIMER EQUIPEE D'UNE UNITE DE SOUFFLAGE D'AIR SERVANT A SECHER UN SUPPORT D'IMPRESSION

(30) Priorität: 14.02.2003 DE 10306614
(43) Veröffentlichungstag der Anmeldung: 23.11.2005
(73) Patentinhaber: Windmöller & Hölscher KG, 49525 Lengerich (DE)
(72) Erfinder: ROGGE, Günter, 49536 Lienen (DE); PYKA, Udo, 49525 Lengerich (DE)
(86) Internationale Anmeldenummer: PCT/EP2004/000146
(87) Internationale Veröffentlichungsnummer: WO 2004/071769

(56) Entgegenhaltungen:
- DE-A- 19 903 607
- US-A- 5 507 229

## Beschreibung

Die Erfindung betrifft eine Druckmaschine gemäß dem Oberbegriff des Anspruchs 1 und ein Verfahren zum Einbringen einer Blaslufteinheit in ihre Arbeitsposition gemäß dem Oberbegriff des Ansprucsh 12. Um die Druckbilder hinter den einzelnen Druckwerken, insbesondere beim Andruck, beobachten zu können, ist es bei Druckmaschinen notwendig, die Blaslufteinheiten vorübergehend aus ihren Arbeitspositionen zu entfernen, da diese, wenn sie dicht an eine den Bedruckstoff führenden Walze, etwa einen Gegendruckzylinder, angestellt sind, den Blick auf den Bedruckstoff verdecken. Weiterhin müssen die Blaslufteinheiten, auf denen und in denen sich im Druckbetrieb feiner Farbstaub und sonstiger Schmutz absetzen kann, zur Reinigung entfernt werden können.

Bei einer solchen aus DE 199 03 607 A1 bekannten Vorrichtung der eingangs beschriebenen Art ist die Blaslufteinheit in im wesentlichen radialer Richtung von dem Gegendruckzylinder abrückbar und an diesen wieder anstellbar, indem die Blaslufteinheit über Schlitten oder Wagen in gestellfesten Führungen geführt wird. Um die Blasvorrichtung mit den die Blasluft zuführenden und abführenden Leitungen zu verbinden, ist die Blasvorrichtung mit Kupplungsstücken versehen, die mit den Leitungen, von denen je eine in einem Seitengestell untergebracht ist, kuppelbar sind. Die Anschlussstutzen der Blaslufteinheit und die Zuluft- und Abluftstutzen der die Blasluft zuführenden und abführenden Leitungen weisen zur dichtenden Verbindung Dichtringe aus elastomerem Material auf. Da beim Abrücken und beim Anstellen die Dichtungen aneinander gerieben werden, lässt die dichtende Wirkung schon nach kurzer Zeit nach.

Die Aufgabe der Erfindung ist es daher, eine Druckmaschine der eingangs beschriebenen Art zu schaffen, bei der sich zwischen den Einlass- und Auslassöffnungen der Blaslufteinheit und den Zuluft- und Abluftstutzen auch nach längerer Zeit noch eine sehr dichte Verbindung herstellen lässt.

Die Aufgabe wird durch die im kennzeichnenden Teil im Anspruch 1 genannten Merkmale gelöst.

Demnach ist die Blaslufteinheit beim Einsetzvorgang in zwei voneinander unabhängige Richtungen bewegbar. Diese Bewegungsmöglichkeiten ermöglichen es, die Blaslufteinheit zunächst nahe an den auf der Führungswalze geführten Bedruckstoff heranzuführen, ohne dass sich die an den Leitungen oder Stutzen befindlichen Dichtungen berühren. Unabhängig von dieser Bewegung lässt sich die Blaslufteinheit zusätzlich so bewegen, dass die an der Blaslufteinheit bzw. dessen Öffnungen angebrachten Dichtungen auf die Dichtungen der Zuluft- und Abluftstutzen drücken lassen, ohne dass die Dichtungen aneinander reiben. Selbstverständlich lassen sich die Bewegungen auch wieder umkehren, um die Blaslufteinheit von den Zuluft- und Abluftstutzen trennen und die Blaslufteinheit von der Führungswalze zum Zweck der Beobachtung des Bedruckstoffes abrücken zu können.

Vorteilhaft ist es dabei, wenn die Blaslufteinheit zunächst derart in eine Richtung bewegbar ist, dass anschließend die Einlassöffnung mit dem Zuluftstutzen und die Auslassöffnung mit dem Abluftstutzen jeweils auf gleichen Fluchtachsen liegen, und wenn anschließend die Blaslufteinheit in eine zweite Richtung, welche parallel zu den Fluchtachsen verläuft, bewegbar ist. Solche Bewegungsrichtungen ermöglichen es, dass die Blaslufteinheit zunächst in Richtung auf den Bedruckstoff verschoben wird und anschließend in die zweite Richtung verrückt wird, so dass eine dichtende Verbindung zwischen der Blaslufteinheit und den Zuluft- und Abluftstutzen hergestellt wird, ohne die Dichtungen mit Scherkräften zu belasten. Beide Bewegungsrichtungen brauchen dazu jedoch nicht orthogonal zueinander sein.

In einer bevorzugten Ausführungsform der Erfindung ist die Blaslufteinheit in die zweite Richtung, welche parallel zu den Fluchtachsen verläuft, über Mittel zum Aufbringen und/oder Übertragen einer Kraft bewegbar. Da die Dichtungen aus elastomeren Material bestehen, üben sie, wenn sie zusammengedrückt werden, eine Rückstellkraft aus. Diese Kraft muss beim Verschieben der Blaslufteinheit überwunden werden, weshalb über Mittel zum Aufbringen und/oder Übertragen einer Kraft vorgesehen sind. Sollten die Dichtungen von einander getrennt werden, verhindern häufig haftende Kräfte eine vollständige Trennung, so dass auch dann Kräfte aufgebracht werden müssen. Mittel zum Aufbringen einer Kraft können die Kraft beispielsweise durch Energieumwandlung, wie etwa bei einem Elektromotor, gewinnen. Jedoch sind auch magnetische Kräfte zu nennen, die zu dem genannten Zweck ausgenutzt werden können. Mittel zum Übertragen einer Kraft können beispielsweise Kolbenzylindereinheiten sein, die den Druck von Druckluft direkt als mechanische Kraft bereitstellen.

In weiterer Ausgestaltung der Erfindung ist die von den Mitteln zum Aufbringen und/oder Übertragen einer Kraft bereitgestellte Kraft in Mittel zum Abstützen einleitbar. Auf diese Weise kann die bereitgestellte oder eine an anderer Stelle wirkende Kraft einem gewünschten Wirkpunkt zugeführt werden. Solche Mittel zum Abstützen können etwa Gewindestangen sein, die durch die bereitgestellte Kraft über Spindelmuttern eine Linearbewegung relativ zur Spindelmutter durchführen.

In einer besonders bevorzugten Ausführung steht das Mittel zum Abstützen zumindest während der Verschiebung der Blaslufteinheit die zweite Richtung, welche parallel zu den Fluchtachsen verläuft, mit einem eine Gegenkraft bereitstellendes Bauteil in Verbindung. Das Mittel zum Abstützen bewirkt somit die Bewegung der Blaslufteinheit relativ zu den Zuluft- und Abluftstutzen.

Befindet sich die Blaslufteinheit in Arbeitsposition, kann das die Verbindung bestehen bleiben, so dass sich die Verbindung zwischen den Dichtungen nicht ungewollt lösen kann. Die Mittel zum Aufbringen und/oder Übertragen der Kraft, die Mittel zum Abstützen und auch die die Gegenkraft bereitstellende Bauteile können am Seitengestell, an der Blaslufteinheit und/oder an den Zuluft- und Abluftstutzen angebracht sein.

Vorteilhaft ist es jedoch, wenn die Mittel zum Aufbringen und/oder Übertragen der Kraft an der Blaslufteinheit gelagert sind.

In bevorzugter Ausführungsform sind die Mittel zum Aufbringen und/oder Übertragen einer Kraft ein Spannhebel und/oder ein federndes Element. Durch den Spannhebel lässt sich dann die Blaslufteinheit in ihre Arbeitsposition bringen. Gleichzeitig kann mit der aufgebrachten Kraft ein federndes Element, beispielsweise eine Druckfeder, gespannt werden, dessen Energie später genutzt werden kann, um die Verbindung der Blaslufteinheit mit den Zu- und Abluftstutzen wieder zuverlässig zu trennen.

In einer vorteilhaften Weiterbildung bestehen die Mittel zum Abstützen zumindest aus einem, im wesentlichen parallel zu den Fluchtachsen ausgerichteten Bolzen.

Vorteilhafterweise ist der Bolzen verschieblich an der Blaslufteinheit gelagert. Durch diese Maßnahme können der Spannhebel, das federnde Element und der Bolzen eine Funktionseinheit bilden. Über den Spannhebel lässt sich der Bolzen aus Sicht der Blaslufteinheit wegdrücken. Über die dazu entgegensetzt wirkende Kraft der Feder lässt sich der Bolzen dann wieder einziehen. Da gleichzeitig die Gegenkraft auf den Bolzen wirkt, lässt sich die Blaslufteinheit durch die Betätigung des Spannhebels bewegen.

In einer weiteren vorteilhaften Ausführungsform ist das eine Gegenkraft bereitstellende Bauteil ein an einem Seitengestell befestigtes Zentrierstück und/oder ein Haken. Um unter den Haken fassen zu können, kann der Bolzen an seinem dem Seitengestell zugewandten Ende eine Scheibe tragen. Ein Zentrierstück bietet den Vorteil, dass die Blaslufteinheit während der Bewegung in der zweiten Richtung, welche parallel zu den Fluchtachsen erfolgt, nicht versehentlich eine Bewegung in die erste, davon unabhängige Bewegungsrichtung durchführt.

In weiterer Ausgestaltung der Erfindung ist das Mittel zum Abstützen nach dem Erreichen der Arbeitsposition der Blaslufteinheit festlegbar. Diese Festlegung kann beispielsweise über den Spannhebel erfolgen, der zu diesem Zweck mit einer Vertiefung versehen sein kann.

Ein besonders bevorzugtes Ausführungsbeispiel der Erfindung geht aus den Zeichnungen und der gegenständlichen Beschreibung hervor.

### Die einzelnen Figuren zeigen:

- Fig. 1: Blaslufteinheit einer erfindungsgemäßen Druckmaschine in von den Zu- und Abluftleitungen abgerückter Position.
- Fig. 2: Blaslufteinheit einer erfindungsgemäßen Druckmaschine in Arbeitsposition.

Fig. 1 zeigt einen Ausschnitt einer erfindungsgemäßen Druckmaschine. Dieser Ausschnitt stellt die Trockenstation 1 dar, die die Blaslufteinheit 2 umfasst. Um diese an den Gegendruckzylinder 14 an- und wieder abrücken zu können, sind Handgriffe 3 an der Blaslufteinheit 2 angebracht. An den seitlichen Stirnwänden der Blaslufteinheit 2 befinden sich Rollen 4, über die sich die Blaslufteinheit auf Führungsschienen 5 abstützt. Die Führungsschienen 5 sind über Stehbolzen 6 an den Seitengestellen 7, 8 befestigt. Das Seitengestell 8 ist mit einem Durchbruch 9 versehen, durch den der Zuluftstutzen 10 und der Abluftstutzen 11 reichen. Beide Stutzen 10, 11 sind auf nicht dargestellte Weise am Seitengestell 8 befestigt. Der Zuluftstutzen 10 ist über einen Zuluftschlauch 12 mit einer Blasluftversorgung verbunden. Die mit Lösungsmittel angereicherte Abluft wird über Abluftstutzen 11 und einen an diesem befestigten Abluftschlauch 13 abgeführt. An der den Schläuchen 12, 13 gegenüberliegenden Seite der Stutzen 10, 11 sind die Stutzen 10, 11 mit einem Gegenhalteblech verbunden. Auf diesen Enden der Stutzen sind Dichtungen 26 aufgesetzt.

An der dem Seitengestell 7 zugewandten Seite der Blaslufteinheit 2 ist eine Schnellspanneinheit befestigt. In einer Führung 16 ist der Bolzen 21 verschieblich gelagert. Innerhalb dieser Führung 16 wirkt eine nicht dargestellte Druckfeder derart auf den Bolzen 21, dass dieser stets eine Kraft in Richtung auf den Hebel 18 erfährt. Der Hebel 18 ist über einen Steg 17 ebenfalls mit der Führung 16 verbunden, so dass die Bewegungsweite des Bolzens 21 begrenzt ist.

In dieser Ausgangsposition des Bolzens 21 fasst eine an dessen dem Seitengestell 7 zugewandten Ende befestigte Scheibe 22 unter den Haken 25, der über eine Aufnahme 24 fest mit dem Seitengestell 7 verbunden ist. Die Rückstellkraft der Druckfeder bewirkt in Verbindung mit dem Haken 25 eine Relativbewegung der Blaslufteinheit in Richtung auf das Seitengestell 7, wobei die Bewegungsweite derart über den Steg 17 bemessen ist, dass die Blaslufteinheit 2 die Dichtungen 26 nicht mehr berührt.

Soll nun eine dichtende Verbindung zwischen den Stutzen 10, 11 und der Blaslufteinheit 2 hergestellt werden, so muss letztere in Richtung auf das Seitengestell 8 bewegt werden. Zu diesem Zweck ist der Hebel 18 mit einem Exzenter 20 ausgestattet. Wird der Hebel 18 nun über den Handgriff 19 vom Bedienpersonal umgelegt, so drückt der Exzenter 20 den Bolzen 21 in Richtung auf das Seitengestell 7. Das am Bolzen 21 befestigte Zentrierstück 23 fasst in eine Bohrung der Aufnahme 24. Die Scheibe 22 liegt nach einer kurzen Leerlaufstrecke auf der Aufnahme 24 auf, so dass sich der Bolzen 21 nicht mehr weiter relativ zum Seitengestell 7 bewegen kann. Bei weiterer Betätigung des Hebels 18 bewegt sich die Blastufteinheit 2 in Richtung auf das Seitengestell 8, so dass die Blaslufteinheit 2 schließlich ihre Arbeitsposition erreicht.

In dieser Arbeitsposition liegt die Blaslufteinheit 2 an dem Gegenhalteblech 27 an. Diese Position ist in Fig. 2 gezeigt. Dabei werden die Dichtungen 26 gegen Gegendichtungen 28 gedrückt, welche die Einlassöffnung 29 und die Auslassöffnung der Blaslufteinheit 2 begrenzen. In der Arbeitsposition ist der Hebel 18 derart weit umgelegt, dass die Rückstellkraft der Feder den Bolzen 21 in die Mulde zwischen dem Exzenter 20 und den Hebel 18 drückt. Auf diese Weise wird das unbeabsichtigte Lösen des Hebels 18 verhindert.

| **Bezugszeichenliste** | |
|---|---|
| 1 | Trockenstation |
| 2 | Blaslufteinheit |
| 3 | Handgriff |
| 4 | Rollen |
| 5 | Führungsschiene |
| 6 | Stehbolzen |
| 7 | Seitengestell |
| 8 | Seitengestell |
| 9 | Durchbruch |
| 10 | Zuluftstutzen |
| 11 | Abluftstutzen |
| 12 | Zuluftschlauch |
| 13 | Abluftschlauch |
| 14 | Gegendruckzylinder |
| 15 | Schnellspanneinheit |
| 16 | Führung |
| 17 | Steg |
| 18 | Hebel |
| 19 | Handgriff |
| 20 | Exzenter |
| 21 | Bolzen |
| 22 | Scheibe |
| 23 | Zentrierstück |
| 24 | Aufnahme |
| 25 | Haken |
| 26 | Dichtungen |
| 27 | Gegenhalteblech |
| 28 | Gegendichtungen |
| 29 | Einlassöffnung |
| 30 | Auslassöffnung |

## Patentansprüche

1. Druckmaschine, vorzugsweise Rotationsdruckmaschine, mit mindestens einer zwischen zwei Seitengestellen (7, 8) gelagerten Führungswalze (14), über die ein Bedruckstoff führbar ist und an die mindestens eine Druckwalze anstellbar ist, und mindestens einer in Drehrichtung der Führungswalze (14) hinter der Druckwalze angeordneten Blaslufteinheit (2), welche Blasluft auf den Bedruckstoff ausbläst, welche in ihre Arbeitsposition einsetzbar und von dieser entfernbar ist und welche Einlass- und Auslassöffnungen (29, 30) umfasst, die mit gestellfesten Zuluftstutzen (10) und Abluftstutzen (11) verbindbar sind, wobei Zuluftstutzen (10) und Abluftstutzen (11) und/oder die Einlass- und Auslassöffnungen (29, 30) durch Dichtungen (26, 28) begrenzt sind
**dadurch gekennzeichnet, dass**
die Blaslufteinheit (2) beim Einsetzvorgang in zwei voneinander unabhängige Richtungen bewegbar ist.

2. Druckmaschine nach Anspruch 1
**dadurch gekennzeichnet, dass**
die Blaslufteinheit (2) beim Einsetzvorgang zunächst derart in eine Richtung bewegbar ist, dass anschließend die Einlassöffnung (29) mit dem Zuluftstutzen (10) und die Auslassöffnung (30) mit dem Abluftstutzen (11) jeweils auf gleichen Fluchtachsen liegen, und anschließend in eine zweite Richtung, welche parallel zu den Fluchtachsen verläuft, bewegbar ist.

3. Druckmaschine nach Anspruch 2
**dadurch gekennzeichnet, dass**
die Blaslufteinheit (2) in die zweite Richtung, welche parallel zu den Fluchtachsen verläuft, über Mittel zum Aufbringen und/oder Übertragen einer Kraft (15, 17, 18, 19) bewegbar ist.

4. Druckmaschine nach Anspruch 3
**dadurch gekennzeichnet, dass**
die von den Mitteln zum Aufbringen und/oder Übertragen einer Kraft (15, 17, 18, 19) bereitgestellte Kraft in Mittel zum Abstützen (21, 22, 23) einleitbar ist.

5. Druckmaschine nach Anspruch 4
**dadurch gekennzeichnet, dass**
das Mittel zum Abstützen (21, 22, 23) zumindest während der Verschiebung der Blaslufteinheit (2) in die zweite Richtung, welche parallel zu den Fluchtachsen verläuft, mit einem eine Gegenkraft bereitstellendes Bauteil (24, 25) in Verbindung steht.

6. Druckmaschine nach einem der Ansprüche 3 bis 5
**dadurch gekennzeichnet, dass**
die Mittel zum Aufbringen und/oder Übertragen einer Kraft (15, 17, 18, 19) an der Blaslufteinheit (2) gelagert sind.

7. Druckmaschine nach einem der Ansprüche 3 bis 6
**dadurch gekennzeichnet, dass**
die Mittel zum Aufbringen und/oder Übertragen einer Kraft ein Spannhebel (15, 17, 18, 19) und/oder ein federndes Element ist.

8. Druckmaschine nach einem der Ansprüche 3 bis 7
**dadurch gekennzeichnet, dass**
die Mittel zum Abstützen zumindest aus einem, im wesentlichen parallel zu den Fluchtachsen ausgerichteten Bolzen (21, 22) bestehen.

9. Druckmaschine nach Anspruch 8
**dadurch gekennzeichnet, dass**
der Bolzen (21, 22) verschieblich an der Blaslufteinheit (2) gelagert ist.

10. Druckmaschine nach einem der Ansprüche 3 bis 9
**dadurch gekennzeichnet, dass**
das eine Gegenkraft bereitstellende Bauteil ein an einem Seitengestell (7, 8) befestigtes Zentrierstück (24) und/oder ein Haken (25) ist.

11. Druckmaschine nach einem der Ansprüche 3 bis 10
**dadurch gekennzeichnet, dass**
das Mittel zum Abstützen (21, 22) nach Erreichen der Arbeitsposition der Blaslufteinheit (2) festlegbar ist.

12. Verfahren zum Einbringen einer Blaslufteinheit (2) in ihre Arbeitsposition in einer Druckmaschine, wobei die Blaslufteinheit (2) in ihrer Arbeitsposition Blasluft auf einen auf einer Führungswalze (14) geführten und soeben bedruckten Bedruckstoff aufbringt und wobei die Blaslufteinheit (2) mit Dichtungen (28) begrenzte Einlass- und Auslassöffnungen (29, 30) umfasst, welche mit gestellfesten und mit Dichtungen (26) begrenzten Zuluft- und Abluftstutzen (10, 11) verbunden werden
**dadurch gekennzeichnet, dass**
die Blaslufteinheit (2) während des Einsetzvorganges in zwei voneinander unabhängige Richtungen bewegt wird.

13. Verfahren nach Anspruch 12
**dadurch gekennzeichnet, dass**
die Blaslufteinheit (2) zunächst derart in eine Richtung bewegt wird, dass anschließend die Einlassöffnung (29) mit dem Zuluftstutzen (10) und die Auslassöffnung (30) mit dem Abluftstutzen (11) fluchtet, und dass anschließend die Blaslufteinheit (2) in eine zweite Richtung, welche parallel zu den Fluchtachsen verläuft, bewegt wird.

## Claims

1. Printing machine, preferably a rotation printing machine with at least one guide roller (14), which is located between two side frames (7, 8), a printing substrate that is guidable via the guide roller and at least one print roller that is placeable on the guide roller (14), and at least one blast air unit (2) that is arranged in a rotation direction of the guide roller behind the print roller in order to blow blast air on the substrate and that is insertable into and removable from a working position, the blast air unit including inlet and outlet opening (29, 30) that are connectable to frame-fixed air inlets (10) and air vents (11), the air inlets (10) and the air vents (11) and/or the inlet and outlet openings (29, 30) are being bordered by sealings (26, 28)
**characterized in that**
the blast air unit (2) is movable in two directions independent of each other during the blast air unit insertion.

2. Printing machine according to claim 1,
**characterized in that**
the blast air unit (2) is movable during the insertion in the first direction such that the inlet opening (29) with the air inlet (10) and the outlet opening (30) with the air vent (11) each lie respectively on a same alignment axis and in the second direction that extends parallel to the alignment axes.

3. Printing machine according to claim 2,
**characterized in that**
the blast air unit (2) is movable in the second direction parallel to the alignment axes via a force provided by a force application and/or transfer unit (15, 17, 18, 19).

4. Printing machine according to claim 3,
**characterized in that**
the force application and/or transfer unit (15, 17, 18, 19) is communicated to a support unit (21, 22, 23)

5. Printing machine according to claim 4,
**characterized in that**
the support unit (21, 22, 23) is connected at least during the displacement of the blast air unit (2) in the second direction running parallel to the alignment axes to a component (24, 25) providing a counteracting force.

6. Printing machine according to one of the claims 3 to 5,
**characterized in that**
the force application and/or transfer unit (15, 17, 18, 19) is supported on the blast air unit (2).

7. Printing machine according to one of the claims 3 to 6,
**characterized in that**
the force application and/or transfer means is a clamping lever (15, 17, 18, 19) and/or a springy element.

8. Printing machine according to one of the claims 3 to 7,
**characterized in that**
the support means comprise at least one bolt (21, 22) that is substantially aligned parallel to the alignment axes.

9. Printing machine according to claim 8,
**characterized in that**
the bolt (21, 22) is displaceably mounted on the blast air unit (2).

10. Printing machine according to one of the claims 3 to 9,
**characterized in that**
a component providing the counteracting force is a centering piece (24) that is attached to a side frame (7, 8) and/or a hook (25).

11. Printing machine according to one of the claims 3 to 10,
**characterized in that**
the support means (21, 22) can be fixed after reaching the working position of the blast air unit (2).

12. Process for inserting a blast air unit (2) in its working position in a printing machine wherein the blast air unit (2) in its working position applies blast air on a printing substrate that is guided on a guide roller (14) and just printed and wherein the blast air unit (2) comprises inlet and outlet openings (29, 30) that are bordered with sealings (28) and connected to frame-fixed air inlets and air vents (10, 11) that are also bordered with sealings (26). The process is
**characterized in that**
the blast air unit (2) is moved during the insertion process in two directions that are independent of one another.

13. Process according to claim 12,
**characterized in that**
the blast air unit (2) can firstly be moved during the insertion process in one direction in such a manner that the inlet opening (29) aligns with the air inlet (10) and the outlet opening (30) with the air vent (11) and that the blast air unit (2) is moved in a second direction that runs parallel to the alignment axes.

## Revendications

1. Machine à imprimer, de préférence presse rotative, avec au moins un cylindre de guidage (14) logé entre deux bâtis latéraux (7,8), sur lequel on peut faire passer un matériau d'impression et auquel est applicable au moins un cylindre d'impression, et au moins une unité de soufflage d'air (2) disposée dans une direction de rotation du cylindre de guidage (14) derrière le cylindre d'impression, qui souffle de l'air de soufflage sur le matériau d'impression, qui peut être mise dans sa position de travail et éloignée de celle-ci et qui comprend des ouvertures d'admission et d'évacuation (29, 30) qui peuvent être reliées à des tubulures d'air d'arrivée (10) et à de tubulures d'air d'évacuation (11) solidaires du bâti, où les tubulures d'air d'arrivée (10) et les tubulures d'air d'évacuation (11) et/ou les ouvertures d'admission et d'évacuation (29, 30) sont délimitées par des garnitures d'étanchéité (26, 28)
**caractérisée en ce que**
l'unité de soufflage d'air (2), lors de l'opération de mise en place, est déplaçable dans deux directions indépendantes l'une de l'autre.

2. Machine à imprimer selon la revendication 1,
**caractérisée en ce que**
l'unité de soufflage d'air (2), lors de l'opération de mise en place, est déplaçable d'abord dans une direction de telle sorte qu'ensuite l'ouverture d'admission (29) se situe avec la tubulure d'air d'arrivée (10), et l'ouverture d'évacuation (30) avec la tubulure d'air d'évacuation (11) respectivement sur des mêmes axes d'alignement, et est déplaçable ensuite dans une deuxième direction s'étendant parallèlement aux axes d'alignement.

3. Machine à imprimer selon la revendication 2,
**caractérisée en ce que**
l'unité de soufflage d'air (2) est déplaçable dans la deuxième direction, qui s'étend parallèlement aux axes d'alignement, par des moyens pour appliquer et/ou transférer une force (15, 17, 18, 19).

4. Machine à imprimer selon la revendication 3,
**caractérisée en ce que**
la force mise à disposition par les moyens pour appliquer et/ou transférer une force (15, 17, 18, 19) peut être introduite dans des moyens de support (21, 22, 23).

5. Machine à imprimer selon la revendication 4,
**caractérisée en ce que**
le moyen de support (21, 22, 23), au moins pendant le déplacement de l'unité de soufflage d'air (2) dans la deuxième direction, qui s'étend parallèlement aux axes d'alignement, est en liaison avec un composant (24, 25) mettant à disposition une contre-force.

6. Machine à imprimer selon l'une des revendications 3 à 5,
**caractérisée en ce que**
les moyens pour appliquer et/ou transférer une force (15, 17, 18, 19) sont logés à l'unité de soufflage d'air (2).

7. Machine à imprimer selon l'une des revendications 3 à 6,
**caractérisée en ce que**
les moyens pour appliquer et/ou transférer une force sont un levier de serrage (15, 17, 18, 19) et/ou un élément résiliant.

8. Machine à imprimer selon l'une des revendications 3 à 7,
**caractérisée en ce que**
les moyens de support consistent au moins en un boulon (21, 22) orienté sensiblement parallèlement aux axes d'alignement.

9. Machine à imprimer selon la revendication 8,
**caractérisée en ce que**
le boulon (21, 22) est logé d'une manière déplaçable à l'unité de soufflage d'air (2).

10. Machine à imprimer selon l'une des revendications 3 à 9,
**caractérisée en ce que**
le composant mettant à disposition une contre-force est une pièce de centrage (24) fixée à un bâti latéral (7, 8) et/ou un crochet (25).

11. Machine à imprimer selon l'une des revendications 3 à 10,
**caractérisée en ce que**
le moyen de support (21, 22), après l'atteinte de la position de travail de l'unité de soufflage d'air (2), peut être fixé.

12. Procédé pour amener une unité de soufflage d'air (2) dans sa position de travail dans une machine à imprimer, où l'unité de soufflage d'air (2) applique dans sa position de travail de l'air de soufflage sur un matériau d'impression guidé sur un cylindre de guidage (14) et qui vient d'être imprimé, et où l'unité de soufflage d'air (2) comprend des ouvertures d'admission et d'évacuation (29, 30) délimitées par des garnitures d'étanchéité (28) qui sont reliées à des tubulures d'air d'arrivée et d'air d'évacuation (10, 11) délimitées par des garnitures d'étanchéité (26),
**caractérisé en ce que**
l'unité de soufflage d'air (2), pendant l'opération d'utilisation, est déplacée dans deux directions indépendantes l'une de l'autre.

13. Procédé selon la revendication 12,
**caractérisé en ce que**
l'unité de soufflage d'air (2) est déplacée d'abord de telle sorte dans une direction qu'ensuite l'ouverture d'admission (29) est alignée avec la tubulure d'arrivée d'air (10) et l'ouverture d'évacuation (30) avec la tubulure d'air d'évacuation (11), et qu'ensuite l'unité de soufflage d'air (2) est déplacée dans une deuxième direction qui s'étend parallèlement aux axes d'alignement.
